# EUROPÄISCHE PATENTSCHRIFT

(11) **EP 3 051 028 B1**
(45) Veröffentlichungstag und Bekanntmachung des Hinweises auf die Patenterteilung: **20.12.2017**
(21) Anmeldenummer: 16152923.5
(22) Anmeldetag: 27.01.2016
(51) Int. Cl.: E02D 7/18

(54) **VERFAHREN ZUM VIBRATIONSRAMMEN**
METHOD FOR VIBRATION DRIVING
PROCEDE DE BATTAGE PAR VIBRATION

(30) Priorität: 29.01.2015 DE 102015201503
(43) Veröffentlichungstag der Anmeldung: 03.08.2016
(73) Patentinhaber: innogy SE, 45128 Essen (DE)
(72) Erfinder: HERWIG, Volker, 20255 Hamburg (DE); BARTMINN, Daniel, 25335 Elmshorn (DE)
(74) Vertreter: Kierdorf Ritschel Richly

(56) Entgegenhaltungen:
- DE-A1-102011 103 401

## Beschreibung

Die Erfindung betrifft ein Verfahren zum Vibrationsrammen von Profilen in einen Baugrund bis zu einer gegebenen Endteufe umfassend die axiale Einleitung von hochfrequenten Schwingungen in das Profil und in den Baugrund vor einem Profilfuß mittels eines Vibrators unter teilweiser Verflüssigung des Baugrundes vor dem Profilfuß. Ein solches Verfahren ist aus dem Dokument DE10 2011 103401A1 bekannt. Pfähle, Spundprofile oder andere Profile können durch Schlagrammen oder durch Vibrationsrammen in einen Baugrund eingetrieben werden. Im Gegensatz zum Vibrationsrammen werden beim Schlagrammen axial gerichtete Impulse über das Profil in den Baugrund eingeleitet. Das Einbringen von Pfählen mit der Schlagramme weist dadurch bedingt wesentliche Nachteile auf, insbesondere hinsichtlich der Umweltverträglichkeit. Durch das Schlagrammen werden beachtliche Erschütterungen in den Untergrund eingebracht, das Schlagrammen geht einher mit einer starken Lärmentwicklung von bis zu 180 dB. Gegenüber dem Schlagrammen weist die Vibrationstechnik Vorteile auf, die beispielsweise darin zu sehen sind, dass die Erregerfrequenz der Vibrationsrammen verändert und so den spezifischen geologischen und bauwerksdynamischen Erfordernissen angepasst werden kann, sodass der Einbau von Fundamenten durch Vibrieren in vielen Fällen bedeutend umweltschonender ist.

Insbesondere bei der Herstellung von offshore Gründungen ist das Schlagrammen von Pfählen für sogenannte Monopiles, Jacketts oder andere Fundamenttypen nicht beliebt, da durch die Geräuschentwicklung beim Schlagrammen eine erhebliche Beeinträchtigung von Meeressäugetieren erfolgt.

Für eine optimale Gründung eines Fundaments ist es von besonderer Bedeutung, die Tragfähigkeit des Fundaments genau bemessen zu können. Dies bereitet bei einvibrierten Pfählen regelmäßig Schwierigkeiten. Unter bestimmten Voraussetzungen können einvibrierte Pfähle eine geringere seitliche Tragfähigkeit aufweisen als solche, die durch Schlagrammen eingetrieben wurden. Es ist deshalb bekannt, Pfähle oder andere Fundamentprofile über einen ersten Teilabschnitt einzuvibrieren und über einen letzten Teilabschnitt ihrer Einspannlänge zusätzlich durch Schlagrammen einzutreiben. Hierzu ist es erforderlich, auf der Baustelle sowohl ein Vibrator als auch eine Schlagramme bereitzustellen. Der damit einhergehende Rüstaufwand ist unverhältnismäßig hoch.

Der mit dem Umsetzen der Geräte verbundene Aufwand macht insbesondere bei großen Pfählen, wie zum Beispiel für die Gründung von offshore Windturbinen, den Einsatz des Vibrationsrammens unwirtschaftlich.

Der Erfindung liegt daher die Aufgabe zugrunde, ein Verfahren zum Vibrationsrammen von Pfählen in einen Baugrund bereitzustellen, welches insbesondere dem Problem der verringerten seitlichen Tragfähigkeit der Profile Rechnung trägt. Das Verfahren soll gegenüber einem kombinierten Vibrations- und Schlagrammverfahren vereinfacht sein.

Die Aufgabe wird gelöst durch ein Verfahren gemäß den Merkmalen des Anspruchs 1. Vorteilhafte Ausgestaltungen der Erfindung ergeben sich aus den Unteransprüchen.

Nach einem Gesichtspunkt der Erfindung ist ein Verfahren zum Vibrationsrammen von Profilen in einem Baugrund bis zu einer gegebenen Endteufe vorgesehen, umfassend die axiale Einleitung von hochfrequenten Schwingungen in das Profil und in den Baugrund vor einem Profilfuß mittels eines Vibrators unter teilweiser Verflüssigung des Baugrundes vor dem Profilfuß, wobei die Vibrationsfrequenz des Vibrators während des Vibrationsvorgangs innerhalb eines gegebenen Verflüssigungsfrequenzbandes des Baugrundes variiert wird.

Unter einem Profil im Sinne der vorliegenden Erfindung ist entweder ein Pfahl oder ein anders Profil zu verstehen. Unter hochfrequenten Schwingungen im Sinne der vorliegenden Anmeldung sind Schwingungen zu verstehen, die dazu geeignet sind, sich im Baugrund so auszubreiten, so dass bei dem in den Baugrund eingebrachten Profil sowohl die Mantelreibung als auch der Spitzenwiderstand des Bodens überwunden werden, der Boden vor dem Profilfuß also quasi verflüssig wird, so dass das Profil vermöge seiner Gewichtskraft in den Baugrund eindringen kann.

Obwohl im Folgenden der Begriff "Vibrationsrammen" verwendet wird, erfolgt der Einbringvorgang ohne das beim Schlagrammen übliche einschlagende Eintreiben des Profils.

Unter einer hochfrequenten Schwingung im Sinne der vorliegenden Anmeldung ist beispielsweise eine Schwingung innerhalb eines Frequenzbandes von 5 bis 150 Hz, vorzugsweise von etwa 10 bis 50 Hz zu verstehen.

Unter einem Profilfuß im Sinne der Erfindung ist das in den Baugrund einzubringende führende Ende des Profils zu verstehen.

Als Baugrund im Sinne der vorliegenden Erfindung kann ein im Wesentlichen sedimentöser Untergrund sowohl onshore als auch offshore vorgesehen sein.

Das Verfahren unterscheidet grundsätzlich nicht zwischen einer Offshore-Gründung und einer Onshore-Gründung.

Das erfindungsgemäße Verfahren zeichnet sich insbesondere dadurch aus, dass die Vibrationsfrequenz des Vibrators während des Vibrationsvorgangs innerhalb eines gegebenen Verflüssigungsfrequenzbandes des Baugrundes variiert wird, wobei vorzugsweise die Variation der Vibrationsfrequenz so vorgenommen wird, dass eine gezielte Änderung der Eindringgeschwindigkeit des Profils durch die Frequenzänderung bewirkt wird.

Dabei ist erfindungsgemäß vorgesehen, dass entweder gezielt die Eindringgeschwindigkeit des Profils in dem Baugrund und/oder die Frequenz so variiert werden, dass während des Einbringens des Profils oder bei Erreichen der vorgegebenen Endteufe des Profils eine Bodenverfestigung beziehungsweise Bodenverdichtung erzielt wird, um die seitliche Tragfähigkeit des eingebrachten Profils zu erhöhen.

Bevorzugt wird das erfindungsgemäße Verfahren zum Eintreiben von Gründungspfählen mit einem kreisringförmigem Querschnitt mittels einer sogenannten Vibrationsramme durchgeführt.

Wie eingangs bereits erwähnt, unterscheidet sich das Verfahren grundsätzlich von dem sogenannten Schlagrammen dadurch, dass der Vibrator beziehungsweise die Vibrationsramme kraftschlüssig mit einem Profilkopf beziehungsweise Pfahlkopf verbunden ist und keine Schlagimpulse über das Profil in den Baugrund eingebracht werden.

Die gezielte Änderung der Vibrationsfrequenz erfolgt erfindungsgemäß zusätzlich zu der notwendigen Frequenzänderung, die bei jedem Vibrationsvorgang unerlässlich ist, um den Vibrator anzufahren und auch wieder abzustellen. Eine solche notwendige Frequenzänderung zum Starten und Beenden des Vibrationsvorgangs ist nicht unter einer Variation der Vibrationsfrequenz im Sinne der vorliegenden Erfindung zu verstehen.

Wie eingangs bereits erwähnt, liegt der Erfindung die Erkenntnis zugrunde, dass für die spätere Tragfähigkeit des einvibrierten Profils die Wahl des Eindringfortschritts beim Einbringen als auch die Vibrationsfrequenz bei gegebenem Eindringfortschritt entscheidend ist. Die Wahl einer zu hohen Eindringgeschwindigkeit des Profils geht unter Umständen einher mit einer verringerten Endtragfähigkeit des Profils. Schließlich liegt der Erfindung auch die Erkenntnis zugrunde, dass ein Vibrieren ohne nennenswerten Eindringfortschritt ebenfalls signifikant zu einer Erhöhung der Tragfähigkeit des Profils beiträgt.

Nach einem Gesichtspunkt der Erfindung ist vorgesehen, dass die Vibrationsfrequenz des Vibrators so geändert wird, dass eine Variation der Eindringgeschwindigkeit des Profils erreicht wird.

Besonders vorteilhaft ist die Wahl der Vibrationsfrequenz derart, dass die geringst mögliche Eindringgeschwindigkeit des Profils erreicht wird. Mit anderen Worten, die Vibrationsfrequenz wird vorteilhafterweise so gewählt, dass das einzubringende beziehungsweise abzuteufende Profil gerade noch in den Baugrund einsinkt, die Eindringgeschwindigkeit also größer 0 ist.

Grundsätzlich lässt sich die Eindringgeschwindigkeit über die Frequenz des Vibrators als auch über die wirksame Gewichtskraft des Profils und des Vibrators einstellen. Die wirksame Gewichtskraft des Profils als auch des Vibrators lässt sich über die Last an einem Kran oder einem anderen Hebezeug beeinflussen.

Die Beeinflussung der Gewichtskraftwirkung des Profils und des Vibrators erfolgt über eine Lastvariation an einem Kran oder einem anderen Hebezeug.

Unter der wirksamen Gewichtskraft des Profils im Sinne der Erfindung ist der Anteil der Gewichtskraft zu verstehen, der über den Profilfuß und die Mantelreibung des Profils in den Baugrund eingetragen wird.

Bei einer Variante gemäß der Erfindung ist vorgesehen, dass innerhalb des Verflüssigungsfrequenzbandes des Baugrundes die kleinste oder die größte Frequenz angefahren und bis zur gewünschten Endteufe des Profils gehalten wird.

Bei einer anderen Variante des Verfahrens gemäß der Erfindung ist vorgesehen, dass innerhalb des Verflüssigungsfrequenzbandes die kleinste oder die größte Frequenz angefahren wird und die Frequenz bis zur Endteufe des Profils um die zunächst angefahrene Frequenz so variiert wird, dass diese sich periodisch innerhalb und außerhalb des Verflüssigungsfrequenzbandes befindet. Durch diese Fahrweise wird ebenfalls eine kontrollierte Variation der Eindringgeschwindigkeit des Profils erreicht.

Alternativ kann die Vibrationsfrequenz bis zur Bodenresonanz des Baugrundes gesteigert werden und in jeweils mehreren Vibrationsintervallen bis zur Endteufe des Profils angefahren werden.

Grundsätzlich ergibt sich die Bodenresonanzfrequenz aus den geometrischen Randbedingungen des Profils und den dynamischen Bodeneigenschaften.

Bei einer anderen Variante des Verfahrens gemäß der Erfindung ist vorgesehen, dass die Vibrationsfrequenz bis zur Bodenresonanz des Baugrundes gesteigert wird und dass die Vibrationsfrequenz in diesem Bereich bis zur Endteufe des Profils gehalten wird, so dass hierdurch ein Resonanzverstärkungseffekt genutzt wird.

Bei allen Varianten des Verfahrens gemäß der Erfindung ist es vorteilhaft wenn die Vibrationsfrequenz, nachdem die Endteufe des Profils erreicht ist, weiterhin über eine vorgegebene Zeitspanne gehalten wird. Diese vorgegebene Zeitspanne wird im Folgenden auch als sogenannte Nachverdichtungsphase bezeichnet und ist ein wesentlicher Gesichtspunkt der Erfindung.

Das Vibrieren während dieser sogenannten Nachverdichtungsphase erzielt eine nachhaltige Bodenverfestigung im Bereich der Einspannung des Profils, so dass die seitliche Tragfähigkeit des Profils signifikant erhöht wird.

Während der Nachverdichtungsphase kann ebenfalls vorgesehen sein, die Vibrationsfrequenz zu variieren. Bei einer Variante des Verfahrens ist daher vorgesehen, dass die Vibrationsfrequenz nach dem Erreichen der Endteufe des Profils weiterhin über eine vorgegebene Zeitspanne variiert wird.

Beispielsweise kann vorgesehen sein, die Vibrationsfrequenz nach dem Erreichen der Endteufe des Profils über einen Teil der vorgegebenen Zeitspanne zu verringern und dann bis zum Ende der vorgegebenen Zeitspanne bei verringerter Vibrationsfrequenz zu halten.

Grundsätzlich kann das Profil über eine erste Teilstrecke mit einer ersten Vorschubgeschwindigkeit einvibriert werden, wobei die Vibrationsfrequenz zum Ende der ersten Teilstrecke auf 0 verringert wird und wobei das Profil nach einer Pause über eine zweite Teilstrecke mit einer zweiten Vorschubgeschwindigkeit bis zur Endteufe einvibriert wird, wobei die erste Vorschubgeschwindigkeit größer als die zweite Vorschubgeschwindigkeit ist und wobei vorzugsweise die erste Teilstrecke größer als die zweite Teilstrecke ist. Als Pause kann beispielsweise eine Zeitspanne von etwa 1 bis 2 Minuten gewählt werden.

Eine gezielte Änderung der Eindringgeschwindigkeit des Profils kann grundsätzlich durch Frequenzänderung im Bereich zwischen 5 und 150 Hz, vorzugsweise zwischen 10 und 50 Hz erfolgen. Darüber hinaus kann die Eindringgeschwindigkeit auch bei einer konstanten Frequenz von 5 bis 150 Hz, vorzugsweise von 10 bis 50 Hz beeinflusst werden, insbesondere auch deshalb weil sich die Eigenfrequenz des Profils mit der Eindringtiefe beziehungsweise mit der Einspannlänge ändert.

Die Erfindung umfasst zwei wesentliche Gesichtspunkte, nämlich einmal die Änderungen der Eindringgeschwindigkeit des Profils derart, dass einer geringeren Eindringgeschwindigkeit zugunsten einer erhöhten Tragfähigkeit der Vorzug gegeben wird.

Andererseits ist ein wesentlicher Gesichtspunkt der Erfindung das Vibrieren gegebenenfalls unter Variierung der Vibrationsfrequenz bei einer Eindringgeschwindigkeit von 0, das heißt das Halten und Vibrieren des Profils während einer gegebenen Nachverdichtungsphase, um somit ebenfalls signifikant die Tragfähigkeit des einvibrierten Profils zu erhöhen.

Das Vibrationsrammen wird nachstehend unter Bezugnahme auf die beigefügten Figuren erläutert. Es zeigen:
- Figur 1:: eine schematische Ansicht eines in einen Baugrund einzutreibenden Pfahls mit aufgesetzter Vibrationsramme, die an einem Kran aufgehängt ist und
- Figur 2a und 2b:: eine schematische Ansicht eines in einen Baugrund einzutreibenden Pfahls, mit montierter Vibrationsramme, an welchem die beim Vibrieren aufgebrachten und zu überwindenden Kräfte eingezeichnet sind.

Das Verfahren gemäß der Erfindung umfasst das Vibrationsrammen eines Profils 1, beispielsweise in Form eines Pfahls in einen Baugrund 2. Das Profil 1 ist als zylindrischer Hohlpfahl ausgebildet. Das Profil 1 umfasst einen Profilfuß 3 sowie einen Profilkopf 4. Auf dem Profilkopf 4 ist eine Vibrationsramme 5 als Vibrator im Sinne der vorliegenden Patentanmeldung aufgesetzt.

Die Vibrationsramme 5 ist auf den Pfahlkopf 4 geklemmt, also kraftschlüssig an diesen befestigt und umfasst einen Antrieb sowie ein Feder-Masse-System über welches das Profil 1 beziehungsweise der Profilkopf 4 in eine vertikal oszillierende Bewegung versetzt wird, so dass sich in dem Profil 1 eine stehende Welle ausbreitet. Ein Teil dieser so in das Profil 1 eingeleitenden Vibrationsenergie wird durch die Mantelreibung des in den Baugrund 2 eindringenden Profils 1 verbraucht. Ein Teil der Vibrationsenergie, die an dem Profilfuß 3 ankommende Vibrationsenergie wird zur Überwindung des Spitzenwiderstandes des Profils 1 beim Eindringen in den Baugrund 2 benötigt, was letztendlich das Eindringen des Profils 1 in den Baugrund 2 bewirkt.

Wie das in Figur 1 dargestellt ist, ist die Vibrationsramme an einem Kran 6 aufgehängt, so dass je nach Fahrweise des Krans 6 die durch die Gewichtskraft des Profils 1 und der Vibrationsramme 5 bedingte Last an dem Kran 6 variabel ist. Die über die Vibrationsramme 5 eingeleitenden Schwingungen pflanzen sich durch das Profil 1 vom Profilkopf 4 über die Länge des Profils 1 zum Profilfuß 3 und in den Baugrund 2 fort, so dass sich der Baugrund 2 unterhalb beziehungsweise vor dem Profilfuß 3 verflüssigt und die Mantelreibung der Einspannlänge Z des in den Baugrund eingetragenen Profils 1 überwunden wird, so dass das Profil 1 vermöge seiner Gewichtskraft in den Baugrund 2 eindringt, wenn die Last an den Kran 6 entsprechend eingestellt wird.

Erfindungsgemäß ist vorgesehen, die Schwingungsfrequenz beziehungsweise, dass die Vibrationsfrequenz der Vibrationsramme als Erregerfrequenz über die Einbringungslänge bis zur Endteufe des Profils 2 und ggf. darüber hinaus in einer Nachverdichtungsphase zu variieren.

Die Vibrationsfrequenz der Vibrationsramme kann in einem Frequenzbereich zwischen 10 bis 50 Hz während des Vibrationsvorgangs innerhalb eines gegebenen Verflüssigungsfrequenzbandes des Baugrundes 2 variiert werden kann, so dass beispielsweise eine gezielte Änderung der Eindringgeschwindigkeit des Profils 1 durch die Frequenzänderung innerhalb dieses Frequenzbandes im Bereich zwischen 10 und 50 Hz erzielt werden kann.

Eine Änderung der Eindringgeschwindigkeit des Profils 1 kann alternativ dadurch erreicht werden, dass die Frequenz innerhalb des Frequenzbandes zwischen 10 und 50 Hz so gewählt wird, dass eine möglichst niedrige Eindringgeschwindigkeit des Profils 1 erreicht wird, so dass das Profil 1 gerade eben noch vermöge seiner Gewichtskraft und der Gewichtskraft der aufgesetzten Vibrationsramme 5 in den Baugrund 2 eindringt.

### Bezugszeichenliste

- 1: Profil
- 2: Baugrund
- 3: Profilfuß
- 4: Profilkopf
- 5: Vibrationsramme
- 6: Kran
- Z: Einspannlänge

## Patentansprüche

1. Verfahren zum Vibrationsrammen von Profilen (1) in einen Baugrund (2) bis zu einer gegebenen Endteufe, umfassend die axiale Einleitung von hochfrequenten Schwingungen über das Profil (1) in den Baugrund (2) vor einem Profilfuß (3) mittels eines Vibrators unter teilweiser Verflüssigung des Baugrundes (2) vor dem Profilfuß (3), **dadurch gekennzeichnet, dass** die Vibrationsfrequenz des Vibrators während des Vibrationsvorganges innerhalb eines gegebenen Verflüssigungsfrequenzbandes des Baugrundes (2) variiert wird.

2. Verfahren nach Anspruch 1, **dadurch gekennzeichnet, dass** die Vibrationsfrequenz des Vibrators so geändert wird, dass eine Variation der Eindringgeschwindigkeit des Profils (1) erreicht wird.

3. Verfahren nach einem der Ansprüche 1 oder 2, **dadurch gekennzeichnet, dass** innerhalb des Verflüssigungsfrequenzbandes die kleinste oder die größte Frequenz angefahren und bis zur gewünschten Endteufe des Profils (1) gehalten wird.

4. Verfahren nach einem der Ansprüche 1 oder 2, **dadurch gekennzeichnet, dass** innerhalb des Verflüssigungsfrequenzbandes die kleinste oder die größte Frequenz angefahren wird und die Frequenz bis zur Endteufe des Profils (1) um die zunächst angefahrene Frequenz so variiert wird, dass diese sich periodisch innerhalb und außerhalb des Verflüssigungsfrequenzbandes befindet.

5. Verfahren nach Anspruch 1, **dadurch gekennzeichnet, dass** die Vibrationsfrequenz bis zur Bodenresonanz des Baugrundes (2) gesteigert wird und dass die Vibrationsfrequenz in diesem Bereich bis zur Endteufe des Profils (1) gehalten wird.

6. Verfahren nach Anspruch 1, **dadurch gekennzeichnet, dass** die Vibrationsfrequenz bis zur Bodenresonanz des Baugrundes (2) gesteigert wird und dass die Vibrationsfrequenz jeweils in mehreren Vibrationsintervallen bis zur Endteufe des Profils (1) angefahren wird.

7. Verfahren nach einem der Ansprüche 1 bis 6, **dadurch gekennzeichnet, dass** die Vibrationsfrequenz, nachdem die Endteufe des Profils (1) erreicht ist, weiterhin über eine vorgegebene Zeitspanne gehalten wird.

8. Verfahren nach einem der Ansprüche 1 bis 6, **dadurch gekennzeichnet, dass** die Vibrationsfrequenz nach dem Erreichen der Endteufe des Profils (1) weiterhin über eine vorgegebene Zeitspanne variiert wird.

9. Verfahren nach Anspruch 8, **dadurch gekennzeichnet, dass** die Vibrationsfrequenz nach dem Erreichen der Endteufe des Profils (1) über einen Teil der vorgegebenen Zeitspanne verringert wird und dann bis zum Ende der vorgegebenen Zeitspanne bei verringerter Vibrationsfrequenz gehalten wird.

10. Verfahren nach Anspruch 9, **dadurch gekennzeichnet, dass** das Profil (1) über eine erste Teilstrecke mit einer ersten Vorschubgeschwindigkeit einvibriert wird, wobei die Vibrationsfrequenz zum Ende der ersten Teilstrecke auf 0 Hz verringert wird und dass nach einer Pause das Profil (1) über eine zweite Teilstrecke mit einer zweiten Vorschubgeschwindigkeit bis zur Endteufe einvibriert wird, wobei die erste Vorschubgeschwindigkeit größer als die zweite Vorschubgeschwindigkeit ist und wobei vorzugsweise die erste Teilstrecke größer als die zweite Teilstrecke ist.

## Claims

1. Method for the vibration ramming of profiles (1) into a foundation (2) up to a given end depth, comprising the axial introduction of high-frequency vibrations over the profile (1) into the foundation (2) ahead of a profile foot (3) by means of a vibrator with partial liquefaction of the foundation (2) ahead of the profile foot (3), **characterized in that** the vibration frequency of the vibrator during the vibration operation is varied within a given liquefaction frequency band of the foundation (2).

2. Method according to Claim 1, **characterized in that** the vibration frequency of the vibrator is changed such that a variation in the penetration speed of the profile (1) is achieved.

3. Method according to either of Claims 1 and 2, **characterized in that** the smallest or the largest frequency is approached within the liquefaction frequency band and held up to the desired end depth of the profile (1).

4. Method according to either of Claims 1 and 2, **characterized in that** the smallest or the largest frequency is approached within the liquefaction frequency band and the frequency is varied by the initially approached frequency up to the end depth of the profile (1) such that said frequency is situated periodically inside and outside the liquefaction frequency band.

5. Method according to Claim 1, **characterized in that** the vibration frequency is increased up to the soil resonance of the foundation (2), and **in that** the vibration frequency is held in this range up to the end depth of the profile (1).

6. Method according to Claim 1, **characterized in that** the vibration frequency is increased up to the soil resonance of the foundation (2), and **in that** the vibration frequency is approached in each case in a plurality of vibration intervals up to the end depth of the profile (1).

7. Method according to one of Claims 1 to 6, **characterized in that** the vibration frequency, after the end depth of the profile (1) has been reached, is furthermore held over a predetermined time period.

8. Method according to one of Claims 1 to 6, **characterized in that** the vibration frequency after reaching the end depth of the profile (1) is furthermore varied over a predetermined time period.

9. Method according to Claim 8, **characterized in that** the vibration frequency after reaching the end depth of the profile (1) is reduced over part of the predetermined time period and is then held at reduced vibration frequency up to the end of the predetermined time period.

10. Method according to Claim 9, **characterized in that** the profile (1) is vibrated in over a first section with a first advancing speed, wherein the vibration frequency is reduced to 0 Hz at the end of the first section, and **in that**, after a pause, the profile (1) is vibrated in up to the end depth over a second section with a second advancing speed, wherein the first advancing speed is greater than the second advancing speed and wherein the first section is preferably larger than the second section.

## Revendications

1. Procédé de battage vibrant de profilés (1) dans un sol (2) jusqu'à une profondeur finale déterminée, comprenant l'application axiale, par l'intermédiaire du profilé (1) et au moyen d'un vibreur, de vibrations à haute fréquence dans le sol (2) face au pied (3) du profilé, en liquéfiant partiellement le sol (2) en avant du pied (3) du profilé,
**caractérisé en ce que**
pendant l'opération de vibration, la fréquence de vibration du vibreur est modifiée à l'intérieur d'une bande de fréquences de liquéfaction donnée du sol (2).

2. Procédé selon la revendication 1, **caractérisé en ce que** la fréquence de vibration du vibreur est modifiée de manière à obtenir une modification de la vitesse de pénétration du profilé (1).

3. Procédé selon l'une des revendications 1 ou 2, **caractérisé en ce que** la plus petite ou la plus grande fréquence à l'intérieur de la bande de fréquence de liquéfaction est atteinte et maintenue jusqu'à atteinte de la profondeur finale souhaitée du profilé (1).

4. Procédé selon l'une des revendications 1 ou 2, **caractérisé en ce que** la plus petite ou la plus grande fréquence à l'intérieur de la bande de fréquence de liquéfaction est atteinte et **en ce que** jusqu'à la profondeur finale du profilé (1), la fréquence est modifiée autour de la fréquence initialement atteinte de telle sorte que la fréquence soit située périodiquement à l'intérieur et à l'extérieur de la bande de fréquence de liquéfaction.

5. Procédé selon la revendication 1, **caractérisé en ce que** la fréquence de vibrations est augmentée jusqu'à la résonance de base du sol (2) et **en ce que** la fréquence de vibrations est maintenue dans cette plage jusqu'à la profondeur finale du profilé (1).

6. Procédé selon la revendication 1, **caractérisé en ce que** la fréquence de vibration est augmentée jusqu'à la résonance de base du sol (2) et **en ce que** la fréquence de vibrations est atteinte dans plusieurs intervalles de vibrations jusqu'à atteinte de la profondeur finale du profilé (1).

7. Procédé selon l'une des revendications 1 à 6, **caractérisé en ce que** la fréquence de vibration est en outre maintenue pendant une durée prédéterminée après que la profondeur finale du profilé (1) a été atteinte.

8. Procédé selon l'une des revendications 1 à 6, **caractérisé en ce que** la fréquence de vibration est modifiée pendant une durée prédéterminée après que la profondeur finale du profilé (1) a été atteinte.

9. Procédé selon la revendication 8, **caractérisé en ce que** la fréquence de vibration est diminuée pendant une partie de la durée prédéterminée après que la profondeur finale du profilé (1) a été atteinte et est ensuite maintenue à une fréquence de vibration plus basse jusqu'à la fin de la durée prédéterminée.

10. Procédé selon la revendication 9, **caractérisé en ce que** le profilé (1) est mis en vibration à une première vitesse d'avancement pendant une partie de son parcours, la fréquence de vibration jusqu'à la fin de la première partie du parcours étant diminuée à 0 Hz pour ensuite, après une pause, faire vibrer le profilé (1) à une deuxième vitesse d'avancement sur une deuxième partie de son parcours jusqu'à la profondeur finale, la première vitesse d'avancement étant supérieure à la deuxième vitesse d'avancement et la première partie du parcours étant de préférence plus grande que la première partie du parcours.
